# EUROPÄISCHE PATENTANMELDUNG

(11) **EP 0 254 819 A1**
(43) Veröffentlichungstag der Anmeldung: **03.02.1988**
(21) Anmeldenummer: 87106167.7
(22) Anmeldetag: 28.04.1987
(51) Int. Cl.: D21F 3/02

(54) **Hydraulisches Stützelement für eine Presseinrichtung**

(30) Priorität: 20.06.1986 CH 2507/86
(71) Anmelder: SULZER-ESCHER WYSS GMBH, D-88183 Ravensburg (DE)
(72) Erfinder: Mirsberger, Peter, Dipl.-Ing., D-7987 Weingarten (DE)

(57) **Zusammenfassung**

Bei einem Stützelement für eine Presseinrichtung, bei der eine zu entwässernde Warenbahn einer ausgedehnten Presszone entwässert wird, weist die Pressfläche des Stützelementes (11) mehrere quer zur Bewegungsrichtung (L) der Warenbahn nebeneinander angeordnete Drucktaschen (15°, 15',15²) auf, welche über zugeordnete Druckräume (12°,12', 12²) mit Druckmittel versorgt werden. Die ungleichmässige Entwässerung im Bereich der äusseren Drucktaschen (15', 15²) infolge des wegen des grösseren Randanteiles dieser Drucktaschen grösseren Druckmittelabflusses wird dadurch kompensiert, dass der Druckmitteldruck in sämtlichen Drucktaschen (15⁰, 15¹, 15²) auf wenigstens angenähert den gleichen Druck eingestellt wird. Dies kann durch Einstellung eines höheren Druckes in den äusseren Druckräumen (12', 12²), durch eine kleinere Druckfläche der äusseren Drucktaschen, durch Abstützung der äusseren Drucktaschen auf Kolben grösseren Querschnittes oder durch Verbindung der äusseren Drucktaschen mit Kanälen grösseren Querschnittes mit dem zugeordneten Druckraum erfolgen. Diese Regelung kann mittels einer von Messfühlem für den Druck in den Drucktaschen oder Eigenschaften der entwässerten Warenbahn angesteuerten Regeleinrichtung (21) erfolgen.

## Beschreibung

Die Erfindung betrifft ein hydraulisches Stützelement für eine Presseinrichtung, bei der eine zu entwässernde Warenbahn zwischen einer rotierbaren Walze und einem vom Stützelement an die Walze angepressten, flexiblen Mantel in einem Pressspalt entlang eines Teiles des Walzenumfanges geführt ist, wobei das Stützelement mit mindestens einem mit Druckmittel bestimmten Druckes versorgbaren Druckraum gegen einen nicht-rotierenden Träger abgestützt und in Pressrichtung beweglich ist, und auf seiner Pressfläche nebeneinander mehrere, quer zur Bewegungsrichtung der Warenbahn angeordnete Drucktaschen aufweist, die mit einem Kanal mit einem Druckraum verbunden und mit Druckmittel versorgt sind.

Solche Stützelemente sind beispielsweise aus DE-A-3 408 118 oder US-A-4 570 314 bekannt. Sie werden insbesondere zur Entwässerung einer Warenbahn, beispielsweise einer Faserbahn, etwa in der Pressenpartie einer Papiermaschine, oder einer anderen durch Ausübung eines Pressdruckes entwässerbaren Warenbahn verwendet. Dabei bildet das Stützelement mittels seiner Drucktaschen im Zusammenwirken mit dem flexiblen Mantel einen ausgedehnten Pressspalt, der sich über einen Teil des Umfanges der Gegenwalze erstreckt. Hierdurch wird im Vergleich zu Presseinrichtungen mit linienförmigem Pressspalt eine besonders gute Entwässerungsleistung bewirkt.

Um eine gleichmässige Entwässerung über die Breite, d.h. quer zur Bewegungsrichtung der Warenbahn zu erreichen, hat es sich als günstig erwiesen, das Stützelement als durchgehende Leiste auszubilden, welche auf ihrer Pressfläche mit Drucktaschen versehen ist und auf ihrer Rückseite mittels eines, sich über die Breite erstreckenden schlitzförmigen Druckraumes oder mittels mehrerer, von Kolben/Zylinder-Einheiten gebildeter Druckräume gegen den Träger abzustützen. Aus der US-A-3 748 225 ist die Lehre zu entnehmen, den Druckmittel-Druck über die gesamte Breite oder in allen Zylindern gleich zu wählen, bzw. das Stützelement auf seiner Rückseite mit einer gleichmässigen Kraft über die Breite zu beaufschlagen, um Durchbiegungen zu vermeiden.

Im praktischen Betrieb hat sich jedoch gezeigt, dass bei solchen Stützelementen mit gleichförmigem Druck über die Breite in den Druckräumen trotzdem die Entwässerung über die Breite der Warenbahn unterschiedlich ist. Insbesondere zeigte sich an den Rändern der Warenbahn oder an den beiden Seiten des Stützelementes eine deutlich geringere Entwässerungsleistung, deren Ursache offenbar nicht erkannt wurde.

Die Erfindung setzt sich die Aufgabe, die erwähnten Nachteile des Standes der Technik zu beseitigen und ein Stützelement zu schaffen, mit dem sich in einer Presseinrichtung der eingangs genannten Art eine Warenbahn über die gesamte Breite, einschliesslich der Randpartien gleichmässig entwässern lässt.

Erfindungsgemäss wird diese Aufgabe dadurch gelöst, dass die Druckmittelzufuhr zu den Drucktaschen so steuerbar ist, dass unabhängig vom unterschiedlichen Druckmittelabfluss aus Drucktaschen mit unterschiedlichem Randanteil in sämtlichen Drucktaschen wenigstens angenähert der gleiche Druckmittel-Druck herrscht.

Die Erfindung geht dabei von der Erkenntnis aus, dass die Ursache für die ungleichmässige Entwässerungswirkung über die Breite der Warenbahn darin liegt, dass die einzelnen Drucktaschen auf der Pressfläche des Stützelementes einen unterschiedlichen Randanteil besitzen. Ueber die freien Ränder der Drucktaschen, welche nach aussen führen und nicht anderen Drucktaschen benachbart sind, fliesst nämlich das vom Druckraum zugeführte Druckmittel aus der Drucktasche wieder aus. Bei einem grösseren Randanteil einer Drucktasche, beispielsweise im Falle der beiden aussen angeordneten Drucktaschen ist nämlich der Ausflusswiderstand und damit die ausfliessende Menge des Druckmittels grösser als bei den inneren Drucktaschen, welche nur einen geringeren Randanteil besitzen. Die Folge ist, dass selbst bei gleichförmigem Druck des Druckmittels über die Breite im Druckraum oder bei gleichem Druck in den den Drucktaschen zugeordneten Kolben/Zylinder-Einheiten der Druck des Druckmittels in den äusseren Drucktaschen geringer ist als in den mittleren Drucktaschen, so dass an den Seiten auch die Entwässerungsleistung geringer ist.

Durch die erfindungsgemässe Steuerung der Druckmittelzufuhr von dem oder den Druckräumen zu den Drucktaschen wird jedoch erreicht, dass in allen Drucktaschen wenigstens angenähert der gleiche Druck herrscht und die Entwässerungsleistung somit über die Breite der Warenbahn gleichförmig wird.

Bei einer vorteilhaften Ausgestaltung sind den beiden äusseren Drucktaschen getrennte Druckräume zugeordnet, welche mit einem Druckmittel höheren Druckes versorgt werden als die den mittleren Drucktaschen zugeordneten Druckräume.

Bei einer weiteren vorteilhaften Ausgestaltung haben die Kanäle, welche Druckmittel zu den äusseren Drucktaschen leiten, einen grösseren Querschnitt als die zu den mittleren Drucktaschen führenden Kanäle, so dass auch bei gleichem Druckmittel-Druck in den Druckräumen den äusseren Drucktaschen eine grössere Menge von Druckmittel nachgeliefert wird, wodurch die durch den grösseren Randanteil verursachten Druckmittelverluste ausgeglichen werden.

Bei einer weiteren vorteilhaften Ausgestaltung sind den äusseren Drucktaschen getrennte Kolben/Zylinder-Einheiten als Druckräume zugeordnet, wobei der Kolbenquerschnitt grösser ist als bei den den mittleren Drucktasehen zugeordneten Kolben/Zylinder-Einheiten. Die durch den Kolben verursachte Druckkraft ist dabei für _{'}die aussenliegenden Drucktaschen grösser als für die mittleren und kompensiert den Druckabfall in den Drucktaschen infolge der grösseren Menge ausfliessenden Druckmittels über die ausgedehnteren Randpartien der äusseren Drucktaschen.

Eine Verbesserung lässt sich auch erzielen, indem die äusseren Drucktaschen eine geringere Breite aufweisen als die mittleren Drucktaschen, so dass deren Randanteile wenigstens angenähert gleich werden.

Die Erfindung wird anhand der in den Figuren wiedergegebenen Ausführungsbeispiele näher erläutert. Es zeigen:
Figur 1 eine Presseinrichtung im Querschnitt,
Figur 2 eine weitere Presseinrichtung im Querschnitt,
Figur 3 ein erstes Stützelement in der Aufsicht,
Figur 4 das erste Stützelement im Längsschnitt,
Figur 5 ein zweites Stützelement im Längsschnitt,
Figur 6 ein drittes Stützelement in der Aufsicht,
Figur 7 ein viertes Stützelement in der Aufsicht, und
Figur 8 ein fünftes Stützelement im Längsschnitt.

Die in Figur 1 wiedergegebene Anpresseinrichtung besteht aus einer Walze 1, die als Massivrohr oder Saugwalze ausgeführt sein kann, und einem flexiblen Mantel 5, welcher mit einem Stützelement 2, dessen Stützfläche an die Form der Walze 1 angepasst ist, in einem Presspalt 6 entlang eines Teiles A des Walzenumfanges an die Walze 1 angepresst wird. Eine Faserbahn 3, beispielsweise eine Papierbahn wird zusammen mit einem wasseraufnehmenden Band 4, z.B. einem Filzband in einer Laufrichtung L durch den Pressspalt 6 geführt und während des Durchganges durch den Pressspalt entwässert, wobei das aus der Bahn 3 austretende Wasser vom Filzband 4 aufgenommen wird. Nötigenfalls können, wie beispielsweise bei Papiermaschinen üblich, noch weitere Bänder, beispielsweise ein Siebband zusätzlich durch den Pressspalt 6 geführt sein. Der flexible Mantel muss dabei zumindest so weit verformbar sein, dass er sich über die gesamte Presslänge A an die Form der Gegenwalze 1 anpassen kann. Zweckmässig kann es sein, den Mantel 5 als endloses flexibles Band auszubilden.

Die im Inneren des flexiblen Mantels 5 angeordnete Anpresseinrichtung 2 weist ein hydraulisches Stützelement 11 auf, welches aus einem Stützschuh 30 mit rückwärtigem Kolben 20 besteht, der in einem zylindrischen oder nutenförmigen Druckraum 12 eines nicht-rotierbaren Trägers 13 in Pressrichtung P beweglich und gleichzeitig in gewissem Grade gegen die Pressrichtung neigbar ist, so dass der Stützschuh 30 an die Gegenfläche, d.h. die Oberfläche der Walze anpassbar ist.

Der Druckraum 12 ist an eine Druckmittelleitung 14 im Träger 13 angeschlossen und wird über diese mit einem geeigneten Druckmittel, z.B. Oel oder Wasser, mit einem bestimmten Druck versorgt. Der Stützschuh 30 weist auf seiner Pressfläche mehrere Reihen von Lagertaschen 15 und 16 auf. Dabei bestehen die einzelnen Reihen 15 und 16 aus einer Anzahl quer zur Laufrichtung L nebeneinander liegender Drucktaschen. Die Drucktaschen sind über Kanäle 17, 18 mit jeweils einem Druckraum 12 verbunden.

Figur 2 zeigt eine weitere Ausführungsform einer Presseinrichtung, wobei der flexible Mantel 5 als endloses Band ausgeführt und über mehrere Umlenkrollen 10 geführt ist. Die Gegenwalze 1 ist hier als sogenannte _{D}urchbiegungsausgleichswalze ausgeführt, wie sie beispielsweise in US-A-3 802 044 beschrieben ist. Sie weist einen rotierbaren Walzenmantel 7 auf, welcher mit einer Reihe von gegen einen feststehenden Träger 8 abgestützten hydrostatischen Stützelementen 9 in Pressrichtung gedrückt wird. Die Anordnung von Zylinder 12 und Kolben 20 ist in diesem Beispiel umgekehrt wie im vorangehenden, d.h. die Zylinder 12 sind hier an der Rückseite des Stützelementes 11 ausgebildet, während als Kolben 20 Aufsätze des Trägers 13 dienen. Ausserdem ist in diesem Beispiel nur eine einzige Reihe von in Querrichtung nebeneinander liegenden Drucktaschen 15 auf der Pressfläche des Stützelementes 11 vorgesehen, welche mit Kanälen 17 mit den Druckräumen 12 in Verbindung stehen.

Figur 3 zeigt ein Stützelement 11, wie es in der Presseinrichtung nach Figur 1 verwendet werden kann, in der Aufsicht. Dabei sind auf der Pressfläche des Stützelementes 11 zwei Reihen 15 und 16 von nebeneinander liegenden Drucktaschen vorgesehen. An der Rückseite des Stützelementes 11 ist für jedes Paar von Drucktaschen 15, 16 ein gemeinsamer Kolben 20 vorgesehen, durch den jeweils eine Bohrung 17 und 18 zu jeder der beiden Drucktaschen 15 und 16 führt. Sämtliche Drucktaschen 15 und 16 haben in diesem Beispiel die gleichen Abmessungen. Die Randanteile der Drucktaschen, aus denen Druckmittel aus der Drucktasche nach aussen austreten kann, sind bei den äusseren Drucktaschen 15¹ verschieden von denen der mittleren Drucktaschen 15°. Während bei der mittleren Drucktasche 15 Druckmittel nur über die Breite b austreten kann, kann bei den äusseren Drucktaschen 15 ¹ auch über deren Höhe h Druckmittel austreten, so dass der Randanteil (b + h) beträgt.

Figur 4 zeigt dieses Stützelement im Längsschnitt. Hierbei ist jeder Drucktasche 15 eine Kolben/Zylinder-Einheit 20/12 zugeordnet und wird von dem jeweils zugeordneten Zylinder mit Druckmittel versorgt. Die einzelnen Zylinder oder Druckräume 12 sind mit im Träger 13 vorgesehenen Druckmittelleitungen mit einem Druckmittel mit bestimmtem Druck versorgt. Dabei können die einzelnen Druckräume 12 mit getrennten Leitungen 14 getrennt voneinander mit Druckmittel versorgt werden, oder es können mehrere benachbarte Druckräume an eine gemeinsame Versorgungsleitung angeschlossen sein. Im dargestellten Beispiel sind die äᵤₛₛₑᵣₑₙ Druckräume 12¹ und 12² jeweils an eine separate Versorgungsleitung 14¹ und 14² angeschlossen, während die dazwischen liegenden Druckräume 15⁰ an eine gemeinsame Versorgungsleitung 14 angeschlossen sind. In den drei Versorgungsleitungen sind steuerbare Ventile 19⁰, 19 und 19³ vorgesehen. Von einer Steuereinrichtung 21 werden diese Ventile 19 , 19 und 19 nun so gesteuert, dass in den äusseren Druckräumen ₁₂¹ und 12² ein höherer Druck herrscht als in den mittleren Druckräumen 12⁰. Als Folge davon wird auch der Druck in den äusseren Drucktaschen 15¹ und 15² so weit angehoben, dass die Druckverluste infolge des stärkeren Druckmittelabflusses durch die grösseren Randpartien im Vergleich zu den mittleren Drucktaschen 15 ausgeglichen werden.. Die Regeleinrichtung 21 ist möglichst so einzurichten, dass in sämtlichen Drucktaschen 15, d.h. sowohl aussen als auch in der Mitte der gleiche Druck herrscht. Es kann dabei zweckmässig sein, die Steuereinrichtung 21 durch über die Breite verteilte Messgeräte für bestimmte Eigenschaften der Warenbahn nach Durchgang durch den Pressspalt oder für den Druck in den Drucktaschen anzusteuern und den Druck individuell in einem geschlossenen Regelkreis nachzuregeln.

Figur 5 zeigt ein weiteres Beispiel eines Stützelementes im Schnitt, bei welchem nur den äusseren Drucktaschen 15¹ und 15² getrennte Druckräume 12¹ und 12² zugeordnet sind. Die mittleren Drucktaschen 15⁰ werden dagegen von einem gemeinsamen Druckraum 12⁰ mit Druckmittel versorgt, wobei statt einzelner Kolben eine Kolbenleiste 20⁰ zu sehen ist, die sich über alle mittleren Drucktaschen 15⁰ erstreckt.

Bei dem in Figur 6 in Aufsicht wiedergegebenen Stützelement haben die äusseren Drucktaschen 15¹ und ₁₅² eine geringere Breite bₛ als die mittleren Drucktaschen 15⁰ mit einer Breite b . Durch geeignete Wahl der Breiten b der äusseren Drucktaschen und b der mittleren Drucktaschen kann erreicht werden, dass die Länge der Randpartie (h + 2 bₛ) der äusseren Drucktaschen wenigstens angenähert gleich der Randlänge 2 bₘ der mittleren Drucktaschen ist. Auch auf diese Weise kann ein Druckabfall in den äusseren Drucktaschen vermieden werden.

Bei dem in Figur 7 wiedergegebenen Ausführungsbeispiel sind zwar sämtliche Drucktaschen 15 gleich gross, jedoch sind die äusseren Drucktaschen Kolben 20¹ und 20² mit grösserem Querschnitt zugeordnet als die Kolben 20⁰ für die mittleren Drucktaschen. Wegen der grösseren Fläche der äusseren Kolben wird damit eine grössere Anpresskraft auf die Enden des Stützelementes ausgeübt, wodurch die geringere Kraft infolge des Druckabfalles in den äusseren Drucktaschen bei geeigneter Dimensionierung der Kolben kompensiert werden kann.

In Figur 8 ist ein Beispiel dargestellt, bei dem die äusseren Drucktaschen 15 mit den zugehörigen Druckräumen 12 mit Kanälen 17¹ und 17² verbunden sind, welche einen grösseren Querschnitt aufweisen, als die Kanäle 17⁰, mit denen die mittleren Drucktaschen 15 mit den zugehörigen Druckräumen 12 verbunden sind. Durch den grösseren Querschnitt der äusseren Kanäle 17¹ und 17² wird hierbei eine grössere Menge von Druckmittel in die äusseren Drucktaschen nachgeliefert, so dass die grössere Menge von über die Randpartie austretendem Druckmittel ersetzt und kompensiert wird und der Druck in den äusseren Drucktaschen nicht absinkt und auf dem gleichen Niveau bleibt, wie bei den mittleren Drucktaschen 15.

Es wird bemerkt, dass die einzelnen beschriebenen Massnahmen, um eine gleichmässige Entwässerung über die Breite der Warenbahn zu erreichen, zwar mit Erfolg einzeln angewandt werden können. Häufig ist es jedoch zweckmässig, mehrere der beschriebenen Massnahmen zu kombinieren, wobei natürlich eine Abstimmung der einzelnen Vorkehrungen aufeinander erforderlich ist.

## Patentansprüche

1. Hydraulisches Stützelement für eine Presseinrichtung, bei der eine zu entwässernde Warenbahn (3) zwischen einer rotierbaren Walze (1) und einem vom Stützelement (2) an die Walze (1) angepressten, flexiblen Mantel (5) in einem Pressspalt entlang eines Teiles (A) des Walzenumfanges geführt ist, wobei das Stützelement (2) mit mindestens einem mit Druckmittel bestimmten Druckes versorgbaren Druckraum (12) gegen einen nicht-rotierenden Träger (13) abgestützt und in Pressrichtung (P) beweglich ist, und auf seiner Pressfläche nebeneinander mehrere, quer zur Bewegungsrichtung (L) der Warenbahn (3) angeordnete Drucktaschen (15, 16) aufweist, die mit einem Kanal (17, 18) mit einem Druckraum (12) verbunden und mit Druckmittel versorgt sind, dadurch gekennzeichnet, dass die Druckmittelzufuhr zu den Drucktaschen (15, 16) so steuerbar ist, dass unabhängig vom unterschiedlichen Druckmittelabfluss aus Drucktaschen (15, 16) mit unterschiedlichem Randanteil in sämtlichen Drucktaschen (15, 16) wenigstens angenähert der gleiche Druckmittel-Druck herrscht.

2. Stützelement nach Anspruch 1, dadurch gekennzeichnet, dass wenigstens den beiden äusseren Drucktaschen (15 , 15 ) von den anderen Druckta- sehen (15⁰) getrennte Druckräume (12 , 12 ) zugeordnet sind, welche mit einem Druckmittel höheren Druckes versorgbar sind als die den anderen Drucktaschen (15 ) zugeordneten Druckräume (12 ).

3. Stützelement nach Anspruch 2, dadurch gekennzeichnet, dass die den äusseren Drucktaschen (₁₅¹, ₁5²) und die den dazwischen liegenden Drucktaschen (15 ) zugeordneten Druckräume (12¹, 12²; 12⁰) mit Druckmittel versorgenden Leitungen (14¹, 14²; 14⁰) steuerbare Venti- ₗₑ (₁₉¹, ₁₉²_{; 19}⁰) aufweisen, welche von einer Steuereinrichtung (21) steuerbar sind.

4. Stützelement nach Anspruch 3, dadurch gekennzeichnet, dass die Steuereinrichtungen (21) von einem Messfühler steuerbar sind, welcher eine Eigenschaft der Warenbahn (3) nach Durchgang durch den Pressspalt (6) feststellt.

5. Stützelement nach Anspruch 3, dadurch gekennzeichnet, dass die Steuereinrichtung (21) von Messfühlern für den Druck in den Druckta- schen (15¹, 15²; 15 ) ansteuerbar ist.

6. Stützelement nach einem der Ansprüche 1 - 5, dadurch gekennzeichnet, dass die äusseren Drucktaschen (15¹, 15²) eine kleinere Druckfläche (b x h) aufweisen, als die Druckfläche (bₘ) der dazwischen liegenden Druck- caschen (15⁰).

7. Skützelement nach einem der Ansprüche 1 - 6, dcdurch gekennzeichnet, dass die äusseren Druck- taschen auf Kolben (20¹, 20²) grösseren Querschnittes auf dem zugehörigen Druckraum abgestützt sindals die dazwischen liegenden Drucktaschen (200).

8. Stützelement nach einem der Ansprüche 1 - 7, dadurch gekennzeichnet, dass die äusseren Drucktaschen (15) mit Kanälen (17¹, 17²) grösseren Querschnittes mit dem zugeordneten Druckraum (12) verbunden sind als die dazwischen liegenden Drucktaschen (17⁰).
